# EUROPÄISCHE PATENTSCHRIFT

(11) **EP 0 388 721 B1**
(45) Veröffentlichungstag und Bekanntmachung des Hinweises auf die Patenterteilung: **15.09.1993**
(21) Anmeldenummer: 90104463.6
(22) Anmeldetag: 08.03.1990
(51) Int. Cl.: B30B 11/02

(54) **Presse mit einem in die Presse einsetzbaren Werkzeuggestell**
Press with tool frame insertable into the press
Presse avec cadre d'outil insérable dans la presse

(30) Priorität: 23.03.1989 DE 3909757
(43) Veröffentlichungstag der Anmeldung: 26.09.1990
(73) Patentinhaber: Dorst Maschinen und Anlagenbau Otto Dorst und Dipl.-Ing Walter Schlegel GmbH & Co., D-82431 Kochel (DE)
(72) Erfinder: Schaidl, Hubert, D-8177 Bichl (DE); Good, Hermann, CH-9470 Buchs SG (CH); Fleissner, Roland, D-8174 Benediktbeuern (DE); Schröferle, Josef, D-8121 Sindelsdorf (DE); Dietmar, Herren, D-8174 Benediktbeuern (DE)
(74) Vertreter: Herrmann-Trentepohl, Werner, Dipl.-Ing.

(56) Entgegenhaltungen:
- DE-A- 3 142 126
- GB-A- 2 025 834
- US-A- 3 337 916
- US-A- 3 868 201
- US-A- 4 370 119
- PATENT ABSTRACTS OF JAPAN, Band 11, Nr. 183 (M-598)[2630], 12. Juni 1987; & JP-A-62 13 299 (SUMITOMO) 22-01-1987
- PATENT ABSTRACTS OF JAPAN, Band 12, Nr. 142 (M-692)[2989], 30. April 1988; & JP-A-62 263 899 (SUMITOMO) 16-11-1987

## Beschreibung

Die Erfindung betrifft eine Presse gemäß dem Oberbegriff des Patentanspruches 1, insbesondere eine Presse zur Herstellung von Preßlingen aus pulverförmigen Material, mit einem Oberbären und Unterbären und einem als Adaptereinheit ausgebildeten Mehrplattensystem, welches in einem Werkzeuggestell in die Presse ein- und ausbaubar ist.

Eine solche Presse mit einem Mehrplattenadapter ist bereits bekannt (DE-A 31 42 126). Bei dieser Presse sind von einer gegenüber der Presse fixierten Grundplatte aus drei Stempelträgerplatten über hydraulische Kolben/Zylinder-Einheiten verfahrbar, die sämtlich im Ausstoßverfahren arbeiten, d.h. von der Füllstellung nach unten in die Preßendstellung und von der Preßendstellung nach oben in die Ausstoßstellung bewegt werden. Diese Arbeitsweise macht es erforderlich, daß innerhalb des Werkzeuggestells alle Kolben/Zylinder-Einheiten als Antriebssysteme für die nach dem Ausstoßverfahren arbeitenden Stempelträgerplatten konzentriert und im wesentlichen in der Grundplatte verlagert sind. Alle den Stempelträgerplatten zugeordneten Kolben/Zylinder-Einheiten müssen ferner entsprechend der erforderlichen Ausstoßkraft ausgelegt werden, die aufgebracht werden muß, um den Preßling nach Herabfahren der Matrizenhalteplatte in ihre Abzugsstellung zu entformen, ohne daß die Krafteinleitung über den Oberbären oder den Unterbären, also die von der Presse selbst aufgebrachte Kraft genutzt werden kann.

Bei nach dem Abzugsverfahren arbeitenden Pressen, bei denen zugleich mit der Matrizenhalteplatte auch Stempelträgerplatten in Abzugsstellung verfahren werden, ist die Bahn, welche sowohl die Matrizenhalteplatte wie auch die Stempelträgerplatten von der Füllstellung in die Preßendstellung und der weiteren Abwärtsbewegung in die Abzugsstellung zurücklegen müssen, vergleichsweise lang, was zu Pressenteilen mit relativ großen Einbauhöhen führt. Abgesehen davon bedarf es einer komplizierten Mechanik, um Schiebeeinrichtungen, welche in Preßendstellung die Stempelträgerplatten gegenüber dem Pressenrahmen abstützen, seitlich wegzufahren, um Platz für die Abwärtsbewegung der Stempelträgerplatten in die Abzugstellung zu erhalten. Dies ist ferner mit einem entsprechenden Steuerungsaufwand verbunden.

Aufgabe der Erfindung ist es, eine Presse mit einem sehr kompakten als Adaptereinheit in die Presse einsetzbaren Werkzeuggestell zur Herstellung von gestuften Preßlingen aus pulverförmigem Material zu schaffen, welches sich ohne großen Aufwand für die Herstellung verschiedener gestufter Preßlinge umrüsten läßt.

Diese Aufgabe wird erfindungsgemäß durch die im kennzeichnenden Teil des Patentanspruches 1 enthaltenen Merkmale gelöst, wobei zweckmäßige Weiterbildungen durch die in den Unteransprüchen enthaltenen Merkmale gekennzeichnet sind.

Nach Maßgabe der Erfindung wird ein Werkzeuggestell geschaffen, bei dem der Aufbau eines als Adaptereinheit ausgebildeten Werkzeuggestells so gestaltet ist, daß sowohl nach dem Ausstoßverfahren arbeitende Stempelträgerplatten wie auch nach dem Abzugsverfahren arbeitende Stempelträgerplatten integriert sind. Dadurch läßt sich eine breite Vielfalt von gestuften Preßlingen unterschiedlichster Form herstellen, wobei der besondere Vorteil darin besteht, daß das Werkzeuggestell von seinen Breitenabmessungen und von seiner Einbauhöhe her außerordentlich kompakt gehalten werden kann. Bei einem solchen Aufbau reduzieren sich die für das Verfahren der Stempelträgerplatten in die Ausstoßstellung erforderlichen Kolben/Zylinder-Einheiten, die ansonsten innerhalb des Werkzeuggestells, insbesondere an der Grundplatte, verlagert werden müssen.

Zweckmäßigerweise ist die im Abzugsverfahren arbeitende Stempelträgerplatte, also die Abzugsplatte, so ausgebildet, daß mindestens eine der Ausstoßplatten wahlweise ober- oder unterhalb der Abzugsplatte angeordnet ist. In diesem Zusammenhang ist es zweckmäßig, die Abzugsplatte mit Durchgangsöffnungen für den Durchgriff der Bewegungskolben mindestens einer Ausstoßplatte zu versehen.

Die Bewegung der Abzugsplatte von der Preßstellung in die Abzugsstellung erfolgt in zweckmäßiger Weise gekoppelt mit der Bewegung des Unterbären, indem an der Matrizenplatte vorhandene, im übrigen einstellbare Anschläge in Anschlag an die Abzugsplatte gelangen. Hierbei ist es zweckmäßig, daß gleichzeitig mit der Abwärtsbewegung der Matrizenhalteplatte über entsprechende Anschläge Schieber seitlich weggefahren werden, so daß darunter ein Raum für die Abwärtsbewegung der Abzugsplatte in die Abzugsstellung geschaffen wird. Ferner ist es zweckmäßig, die Abzugsplatte mit der Bewegung des Oberbären über Schubstangen zu koppeln, um die Abzugsplatte aus der Füllstellung in die Preßstellung zu verfahren. Zweckmäßigerweise sind diese Schubstangen einstellbar ausgebildet.

Um zu vermeiden, daß nach Erreichen der Preßendstellung der Abzugsplatte Pressenbauteile dadurch beschädigt werden, daß der Oberbär der Presse sich noch weiter abwärts bewegt, wirken die Schubstangen auf Anschläge der Abzugsplatte, die über Druckmittelpolster gegenüber der Abzugsplatte abgestützt sind, welche aufgrund eines Auslaßventils einstellbar sind, indem über das Auslaßventil Druckmittel abgelassen wird.

Durch Zwischenschaltung von Distanzstücken ist es möglich, eine der im Ausstoßverfahren arbeitende Stempelträgerplatte nach oben zu verlagern, d.h. oberhalb der Abzugsplatte anzuordnen. Ohne diese Distanzstücke ist diese Stempelträgerplatte unterhalb der Abzugsplatte angeordnet. Diese Distanzstücke greifen durch entsprechende Öffnungen in die Abzugsplatte. Auf diese Weise läßt sich eine breite Vielfalt unterschiedlich gestufter Preßlinge herstellen, wobei eine schnelle Umrüstung gewährleistet ist.

Nachfolgend werden bevorzugte Ausführungsbeispiele der Erfindung anhand von Zeichnungen beschrieben. Darin zeigen
- Fig. 1: eine schematische Ansicht, teilweise im Schnitt, eines Werkzeuggestells, bei dem die im Ausstoßverfahren arbeitenden Stempelträgerplatten unterhalb der Abzugsplatte angeordnet sind,
- Fig. 2 + 3: Schemaansichten zur Darstellung des Funktionsprinzips der Presse nach Anspruch 1,
- Fig. 4: ein Ausführungsbeispiel, bei dem eine nach dem Ausstoßverfahren arbeitende Stempelträgerplatte oberhalb der Abzugsplatte angeordnet ist,
- Fig. 5 + 6: Schemaansichten zur Erläuterung des Funktionsprinzips der Presse bzw. des Pressenteils nach Anspruch 4,
- Fig. 7a: eine Ansicht verschiedener gestufter Preßlinge, die mit der Presse nach Figur 4 bis 6 herstellbar sind sowie
- Fig. 7b: zwei Ansichten von Beispielen von Preßlingen, die mit dem Pressenteil nach den Fig. 1 bis 3 herstellbar sind.

Die anhand der Fig. 1 bis 3 erläuterte Ausführungsform umfaßt eine mit 1 bezeichnete Grundplatte, welche nach dem Einbau des Werkzeuggestells mit der Presse stationär und fest verbunden ist. In dieser Grundplatte 1 ist ein Rahmenwerk verschieblich geführt, welches aus einer unteren Kupplungsplatte 2 und einer Matrizenhalteplatte 3 aufgebaut ist, die über Zugstangen 4 miteinander starr verbunden sind. Die verschiebliche Führung des Rahmenwerks in der Grundplatte 1 erfolgt über die Zugstangen 4.

Die untere Kupplungsplatte 2 ist mit dem unteren Bären bzw. Unterbären der Presse gekoppelt bzw. daran angeschlossen. Der Anschluß des Werkzeuggestells am Oberbären der Presse erfolgt über ein oberes Anschlußstück 5. Dieses Anschlußstück 5 ist im dargestellten Ausführungsbeispiel an Führungsstangen 6 verschiebbar, die mit der Matrizenhalteplatte 3 fest verbunden sind. In einer alternativen Ausführungsform können die Führungsstangen 6 relativ zur Matrizenhalteplatte 3 verschiebbar sein, wobei dann das obere Anschlußstück 5 fest mit den Führungsstangen 6 verbunden ist.

Ausgehend von der Grundplatte 1 ist ein Stempelträger 7 verfahrbar, der im Ausstoßverfahren arbeitet, also von der Füllstellung in eine Preßstellung absenkbar und von der Preßstellung in eine Ausstoßstellung verfahrbar ist, welche der Füllstellung entspricht. Die Bewegung des Stempelträgers 7 gegenüber der Grundplatte 1 erfolgt über zwei Kolben/Zylinder-Einheiten 8, die vorzugsweise hydraulisch beaufschlagt sind, aber ebenso wie die im folgenden noch beschriebenen Kolben/Zylinder-Einheiten auch pneumatisch betätigt werden könnten. Die Kolben 9 der Kolben/Zylinder-Einheiten sind in Zylindern 10 der Grundplatte 1 geführt und wirken auf eine Platte 11, die Teil des Stempelträgers 7 ist.

Von der Grundplatte 1 aus ist ein weiterer Stempelträger 12 durch zwei Kolben/Zylinder-Einheiten 13 bewegbar, wobei die mit 14 bezeichneten Kolben in Zylindern 15 geführt sind, die in der Grundplatte 1 ausgebildet sind. Der Stempelträger 12, im folgenden auch als Brücke bezeichnet, arbeitet ebenso wie der Stempelträger 7 im Ausstoßverfahren. Aus Gründen der Vereinfachung werden somit im folgenden die Stempelträger 7 und 12 als Ausstoßplatten bezeichnet.

Im Gegensatz dazu arbeitet der dritte Stempelträger 16 im Abzugsverfahren ebenso wie die Matrizenhalteplatte 3, die infolge der Kupplung mit der unteren Kupplungsplatte 2 über die Zugstange 4 vom nicht dargestellten Unterbären der Presse in die Füllstellung angehoben, von der Füllstellung beim Preßvorgang gesteuert nach unten bewegt und nach dem Abheben des Oberstempels vom Preßling noch weiter durch den Unterbären nach unten gefahren wird, bis der in den Fig. 2 und 3 mit 17 bezeichnete Preßling freigegeben wird. In Fig. 3 ist rechts die Abzugsstellung dargestellt.

Der Stempelträger 16, im folgenden auch mit Abzugsplatte 16 bezeichnet, ist gegenüber der Grundplatte 1 verschiebbar, wobei im dargestellten Ausführungsbeispiel allerdings die Zylinder 18 der beiden Kolben/Zylinder-Einheiten 19 in der Abzugsplatte 16 selbst ausgebildet sind. Die unteren Enden der Kolben 20 sind an die Grundplatte 1 angeschlossen. Allerdings ist auch eine kinematische Umkehr möglich, so daß die entsprechenden Kolben 20 in entsprechenden Zylindern der Grundplatte 1 gelagert sind, wobei dann die oberen Enden der Kolben 20 fest mit dem Stempelträger bzw. der Abzugsplatte 16 verbunden wären.

Ein weiterer, jedoch mit der Grundplatte 1 stationärer Stempelträger 21 (vergleiche Ausführungsform nach Fig. 4) sitzt auf der Grundplatte 1.

Die Füllstellung des im Ausstoßverfahren arbeitenden Stempelträgers 7 wird durch Muttern 22 begrenzt, welche auf der Platte 11 angeordnet sind und an der Unterseite 23 der Grundplatte 1 in Anschlag gelangen. Die Muttern 22 sind relativ zueinander verstellbar, um eine Einstellmöglichkeit des Anschlags zu gewährleisten. Die Preßstellung der Ausstoßplatte 7 wird durch eine Schulter 24 in Anlage an eine Innenbohrung der Grundplatte 1 definiert.

Die Füllstellung der Ausstoßplatte 12 wird durch einen verstellbaren Anschlagring 25 definiert, der in Füllstellung an der Unterseite 23 der Grundplatte 1 anschlägt und der vergrößert in der Einzelheit in Fig. 1a dargestellt ist. Die Preßstellung der Abzugsplatte 12 geht aus der alternativen Ausführungsform nach Fig. 4 hervor, und zwar aus der Einzelheit gem. Fig. 4a, wonach ein entsprechender Anschlag 26 mit einer einschleifbaren Platte 27 auf der Grundplatte 1 angeordnet ist, an den die Kolben der Abzugsplatte 12 mit ihren unteren Enden anschlagen.

Die Füllstellung der Abzugsplatte 16 wird durch aus Fig. 1 nicht ersichtliche Anschläge auf der Abzugsplatte 16 definiert, wobei zum Zwecke der Einstellung eine gegenüber der Grundplatte 1 verschraubbare Gewindestange vorgesehen ist, die mit einem Kopf als Anschlagschulter die Bewegung der Abzugplatte 16 und damit die Füllstellung definiert. In der Preßstellung wird die Abzugsplatte 16 über die Pulversäule gedrückt und stützt sich auch hierbei gegenüber der Grundplatte 1 über einen Anschlag 41 ab, wie aus Fig. 4 sowie auch aus Fig. 1b hervorgeht. Alternativ kann die Abzugsplatte 16 aus ihrer Füllstellung in die Preßstellung auch dadurch gefahren werden, daß einstellbare Anschläge 28, die am oberen Anschlußstück 5 über Stangen 29 befestigt sind, auf Stangen 30 einwirken, insbesondere drücken, die über ein Druckmittelkissen 31 mit der Abzugsplatte 16 verbunden sind.

Da die Bewegung der Abzugsplatte 16 von der Füllstellung in die Preßstellung gekoppelt mit der Bewegung des oberen Anschlußstücks 5 über den Oberbären der Presse erfolgt, kann über ein nicht dargestelltes Auslaßventil Druckmittel aus dem Zylinder 32 für das Druckmittelpolster 31 abgelassen werden, wenn die Abzugsplatte 12 ihre Preßstellung bereits erreicht hat, bevor der Oberbär die Preßstellung erreicht. Ansonsten würde die Abwärtsbewegung des Oberbären durch das Druckmittelkissen 31 gehindert, was zu einer Zerstörung von Pressenbauteilen führen kann.

Die Bewegung der Matrizenhalteplatte 3 in die Füllstellung erfolgt über die Bewegung des Unterbären infolge der Kupplung des Rahmenwerks mit dem unteren Kupplungsteil 2. Beim Preßvorgang wird die Matrizenhalteplatte 3 gesteuert nach unten gebracht, und zwar wiederum infolge der Kupplung mit dem Unterbären über das Rahmenwerk, wobei sich die Matrizenhalteplatte 3 in der Preßendstellung in der Presse, nämlich über den Unterbären abstützt.

Während der Abzugsbewegung der Matrizenhalteplatte 3 werden zwei Schieber seitlich nach außen weggefahren, von denen der rechte Schieber in der Einzelheit gemäß Fig. 1b ersichtlich und mit dem Bezugszeichen 33 gekennzeichnet ist. Diese seitliche Wegbewegung der Schieber 33 wird dadurch erreicht, daß bei der Überführung der Matrizenhalteplatte 3 in die Abzugsstellung an der Matrizenhalteplatte 3 angeordnete einstellbare Anschläge 34 auf einen in der Abzugsplatte 16 gelagerten beweglichen Keil 35 drücken, der die Schieber 33 seitlich nach außen drückt, so daß der Weg nach unten für ie Abzugs platte 16 frei ist, die in Verbindung mit der Abwärtsbewegung der Matrizenhalteplatte 3 in die Abzugsstellung verbracht wird. Sobald der Weg für die Abzugsplatte 16 aufgrund der weggefahrenen Schieber 33 frei ist, wird mit der weiteren Abwärtsbewegung der Matrizenhalteplatte 3 über die Anschläge 34 die Abzugsplatte 16 in die Abzugsstellung verbracht.

In den Fig. 2 und 3 ist die Bewegung der einzelnen Stempel von der Füllstellung in die Preßstellung und von der Preßstellung in die Ausstoßstellung bzw. in die Abzugsstellung der Matrizenhalteplatte dargestellt. Hierbei ist der Stempel 36 auf der Ausstoßplatte 7, der Stempel 37 auf der Ausstoßplatte 12 und der Stempel 38 auf der Abzugsplatte 16 abgestützt. Aus den Fig. 2 und 3 gehen ebenso wie aus den Fig. 5 und 6 obere Stempel zur Formung der oberen Fläche der Preßlinge 17 hervor, die am oberen Anschlußstück gelagert, jedoch hier nicht näher zu beschreiben sind.

Wie aus einem Vergleich von Fig. 3 links und rechts hervorgeht, wird nach dem Pressen des Preßlings 17 die Matrizenhalteplatte 3 in Abzugsstellung nach unten gebracht, bis die Matrizenhalteplatte 3 den Preßling 17 freigibt. Zugleich wird mit der Matrizenhalteplatte 3 der Stempel 38 auf der Abzugsplatte 16 in Abzugstellung gebracht, wonach die Stempel 36 und 37 in die Ausstoßstellung gefahren werden, um den Preßling 17 freizugeben, wie aus Fig. 3 rechts ersichtlich ist.

Mit der beschriebenen Ausführungsform nach den Fig. 1 bis 3 sind gestufte Preßlinge entsprechend der in Fig. 7b dargestellten Form herstellbar. Sollen hingegen gestufte Preßlinge aus pulverförmigem Material entsprechend den in Fig. 7a dargestellten Konturen hergestellt werden, so erfolgt dies mit einer Presse bzw. einem Werkzeuggestell entsprechend der Ausführungsform nach den Fig. 4 bis 6. Hierzu braucht lediglich das Werkzeuggestell derart umgerüstet werden, daß der mit 12 bezeichnete Stempelträger derart gestreckt bzw. verlängert wird, daß die den Stempel 37 aufnehmende Ausstoßplatte 12 oberhalb der Abzugplatte 16 angeordnet ist. Dies erfolgt nach der Ausführungsform gemäß Fig. 4 durch Zwischenschaltung von Distanzstücken bzw. Distanzstangen 39, welche an die oberen Enden der Kolben 14 der Kolben/Zylinder-Einheiten 13 angeschraubt sind. Die Distanzstücke 39 bzw. die Kolben 14 der Ausstoßplatte 12 sind hierbei durch entsprechende Bohrungen der Abzugsplatte 16 geführt. Bei dieser Ausführungsform befindet sich somit die Abzugsplatte 16 unterhalb der Ausstoßplatte 12, so daß sie ungehindert von der Ausstoßplatte 12 nach unten hin in die Abzugsstellung verfahren werden kann. Bei der Ausführungsform nach den Fig. 4 bis 6 sind im übrigen für die selben Bauteile die gleichen Bezugszeichen wie bei der Ausführungsform nach den Fig. 1 bis 3 verwendet worden.

## Patentansprüche

1. Presse mit einem Oberbären und Unterbären und einem in die Presse einsetzbaren Werkzeuggestell, das über eine untere Kupplungsplatte (2) am Unterbären und ein oberes Anschlußstück (5) am Oberbären anschließbar ist, und ein an einer Grundplatte (1) des Gestelles verschieblich gelagertes Rahmenwerk aus Zugstangen (4) aufweist, die die untere Kupplungsplatte (2) mit der Matrizenhalteplatte (3) starr verbinden, wobei Stempelträger (7, 15) gegenüber der Grundplatte (1) aus ihrer Füllstellung nach unten in die Preßstellung und von der Preßstellung nach oben in die Ausstoßstellung gefahren werden, die der Füllstellung entspricht (sogenanntes Ausstoßverfahren), wobei die Matrizenhalteplatte (3) von der Preßstellung nach unten in die Abzugsstellung fährt, **dadurch gekennzeichnet, daß** mindestens ein zusätzlicher Stempelträger (16) im Abzugsverfahren arbeitet, der von der Füllstellung nach unten in die Preßstellung und von der Preßstellung nach unten in die Abzugsstellung gefahren wird.

2. Presse nach Anspruch 1, **dadurch gekennzeichnet**, daß die im Abzugsverfahren arbeitende Stempelträgerplatte (16) - sogenannte Abzugsplatte - derart ausgebildet ist, daß mindestens eine der im Ausstoßverfahren arbeitende Stempelträgerplatte - sogenannte Ausstoßplatte - wahlweise oberhalb oder unterhalb der Abzugsplatte (16) angeordnet ist.

3. Presse nach Anspruch 1 oder 2, **dadurch gekennzeichnet**, daß die Abzugsplatte (16) Durchgangsöffnungen für die Durchführung der Bewegungskolben (14) der Ausstoßplatte (12) aufweist.

4. Presse nach einem der vorhergehenden Ansprüche, **dadurch gekennzeichnet**, daß die Abzugsplatte (16) über ein stellbare Anschläge (34) an der Matrizenhalteplatte (3) von der Preß- in die Abzugsstellung verfahrbar ist.

5. Presse nach Anspruch 4, **dadurch gekennzeichnet**, daß die Abzugsplatte (16) in Preßstellung über einen auf der Grundplatte angeordneten Anschlag (41) und seitlich wegfahrbare Schieber (33) gegenüber der Grundplatte (1) abgestützt ist, wobei die Schieber (33) durch die Anschläge (34) an der Matrizenhalteplatte (3) seitlich wegfahrbar sind, so daß der Weg der Abzugsplatte (16) in Abzugsstellung freigegeben ist.

6. Presse nach Anspruch 5, **dadurch gekennzeichnet**, daß der für die Abzugsplatte (16) in Preßstellung gegenüber der Grundplatte (1) abstützbare Anschlag (41) einstellbar ausgebildet und an der Grundplatte (1) abgestützt ist.

7. Presse nach einem der vorhergehenden Ansprüche, **dadurch gekennzeichnet**, daß die Abzugsplatte (16) durch mit der Bewegung des Oberbären gekoppelte Schubstangen (28, 29) aus der Füllstellung in die Preßstellung bewegbar ist.

8. Presse nach Anspruch 7, **dadurch gekennzeichnet**, daß die Schubstangen (28, 29) einstellbar ausgebildet und am oberen Anschlußstück (5) des Werkzeuggestells angeordnet sind.

9. Presse nach Anspruch 7 oder 8, **dadurch gekennzeichnet**, daß die Schubstangen (28, 29) auf Anschläge (30) der Abzugsplatte (16) drücken, welche über ein Druckmittelpolster (31) gegenüber der Abzugsplatte (16) abgestützt sind.

10. Presse nach Anspruch 9, **dadurch gekennzeichnet**, daß die Druckmittelpolster (31) aufnehmenden Zylinder (32) in der Abzugsplatte (16) ein Druckablaßventil aufweisen, um die Pressenbauteile bei einer Weiterbewegung des Oberbären nach Erreichen der Preßendstellung durch die Abzugsplatte (16) zu schützen.

11. Presse nach einem der vorhergehenden Ansprüche , **dadurch gekennzeichnet**, daß auf der Grundplatte (1) ein weiterer Stempelträger (21) fest angeordnet ist.

12. Presse nach einem der vorhergehenden Ansprüche, **dadurch gekennzeichnet**, daß der Ausstoßkolben des zentral angeordneten Stempelträgers (7) mit einer Bohrung (40) versehen ist für die Durchführung eines weiteren Stempels.

13. Presse nach einem der vorhergehenen Ansprüche, **dadurch gekennzeichnet**, daß die Ausstoßplatten (7, 12) in der Füllstellung gegenüber der Grundplatte (1) durch einstellbare Anschlagsringe (22) bzw. (25) begrenzt sind.

14. Presse nach einem der vorhergehenden Ansprüche, **dadurch gekennzeichnet**, daß die Abzugsplatte (16) in Füllstellung durch einstellbare Anschläge begrenzt ist.

15. Presse nach einem der vorhergehenden Ansprüche, **dadurch gekennzeichnet**, daß zur Anordnung der Ausstoßplatte (12) oberhalb der Abzugsplatte (16) zwei Distanzstücke (39) verwendet sind, und daß diese Distanzstücke (39) bzw. die Ausstoßplatte (12) falls sie unterhalb der Abzugsplatte (16) angeordnet ist, in der Preßstellung auf einschleifbaren Platten (27) auf der Grundplatte (1) aufsitzen.

## Claims

1. A press with an upper rammer and a lower rammer and a tool frame insertable into the press, which is attachable via a lower coupling plate (2) on the lower rammer and an upper connecting piece (5) on the upper rammer, and comprising, on a base plate (1) of the frame, an adjustable framework made up of tie-rods (4), which rigidly link the lower coupling plate (2) with the matrix holding plate (3), whereby die-holders (7, 15) opposite the base plate (1) are directed from their fill position downwards into the press position and from the press position upwards into the eject position which corresponds to the fill position (so-called ejector mode), whereby the matrix holding plate (3) travels downwards from the press position into the impression position, characterised in that at least one additional die-holder (16) operates in impression mode and is directed downwards from the fill position into the press position and from the press position downwards into the impression position.

2. A press according to claim 1, characterised in that the die-holding plate (16) - so-called impression plate - working in impression mode, is configured in such a way that at least one die-holding plate - so-called ejector plate - working in ejector mode, is positioned optionally above or below the impression plate (16).

3. A press according to claims 1 or 2, characterised in that the impression plate (16) shows openings for the passage of the moving pistons (14) of the ejector plate (12).

4. A press according to one of the preceding claims, characterised in that the impression plate (16) is conveyable via adjustable stops (34) on the matrix holding plate (3) from the press and into the impression position.

5. A press according to claim 4, characterised in that the impression plate (16) is supported in press position via a stop (41) located on the base plate and also via laterally retractable sliding locators (33) opposite the base plate (1), whereby the sliding locators (33) are laterally retractable through the stops (34) on the matrix holding plate, so that the way is clear for the impression plate in the impression position.

6. A press according to claim 5, characterised in that the holding stop (41) for the impression plate (16) in press position opposite base plate (1) is configured as being adjustable and located on the base plate (1).

7. A press according to one of the preceding claims, characterised in that the impression plate (16) is moveable from the fill position into the press position through push-rods (28, 29) linked with the movement of the upper rammer.

8. A press according to claim 7, characterised in that the push-rods (28, 29) are configured as adjustable and located on the upper connecting piece (5) of the tool frame.

9. A press according to claims 7 or 8, characterised in that the push-rods (28, 29) press down on to stops (30) of the impression plate (16), which are supported via a pressure buffer (31) opposite the impression plate (16).

10. A press according to claim 9, characterised in that the cylinders (32) containing the pressure buffers (31) in the impression plate (16) show a pressure valve to protect the component parts of the press during any further movement of the upper rammer after reaching the press completion position through the impression plate (16).

11. A press according to one of the preceding claims, characterised in that on the base plate (1) a further fixed die-holder (21) is located.

12. A press according to one of the preceding claims, characterised in that the ejector piston of the centrally located die-holder (7) is provided with a borehole (40) for the passage of a further die.

13. A press according to one of the preceding claims, characterised in that the ejector plates (7, 12) when in the fill position opposite the base plate (1) are confined by adjustable stop-washers (22) or (25).

14. A press according to one of the preceding claims, characterised in that the impression plate (16) when in the fill position is confined by adjustable stops.

15. A press according to one of the preceding claims, characterised in that two spacers (39) are used for locating the ejector plate (12) above the impression plate (16) and that these spacers (39) or the ejector plate (12), in the event of them being located beneath the impression plate (16), are set upon re-seatable plates (27) on the base plate (1) when in the press position.

## Revendications

1. Presse comportant un mouton supérieur et un mouton inférieur et un cadre d'outil insérable dans la presse, qui peut être raccordé au mouton inférieur par l'intermédiaire d'une plaque d'accouplement inférieure (2), et au mouton supérieur par l'intermédiaire d'une pièce de raccordement (5), et qui présente un ensemble formant cadre, monté mobile sur une plaque de base (1) du cadre d'outil et constitué de tiges de traction (4) qui relient de façon rigide la plaque d'accouplement inférieure (2) avec la plaque support de matrice (3), étant entendu qu'on fait déplacer vers le bas des porte-poinçon (7, 15) par rapport à la plaque de base (1), de leur position de chargement dans la position de pressage, et vers le haut, de leur position de pressage dans la position d'éjection, qui correspond à la position de chargement (ce que l'on désigne sous le nom d'opération d'éjection), tandis que la plaque support de matrice (3) se déplace vers le bas de la position de pressage dans la position d'extraction, caractérisée en ce que, dans l'opération d'extraction, au moins un porte-poinçon supplémentaire (16) travaille, qui se déplace vers le bas, de sa position de chargement dans la position de pressage et vers le bas, de sa position de pressage dans la position d'extraction.

2. Presse suivant la revendication 1, caractérisé en ce que la plaque porte-poinçon (16) - que l'on désigne sous le nom de plaque d'extraction - est réalisée de telle façon qu'au moins une plaque porte-poinçon - que l'on désigne sous le nom de plaque d'éjection -, travaillant en opération d'éjection, est disposée à volonté au-dessus ou au dessous de la plaque d'extraction (16).

3. Presse suivant la revendication 1 ou la revendication 2, caractérisée en ce que la plaque d'extraction (16) présente des ouvertures traversantes pour faire passer les pistons de déplacement (14) de la plaque d'éjection (12).

4. Presse suivant l'une quelconque des revendications précédentes, caractérisée en ce que l'on peut faire déplacer la plaque d'extraction (16), au moyen de butées réglables (34) sur la plaque support de matrice (3), de la position de pressage dans la position d'extraction.

5. Presse suivant la revendication 4, caractérisée en ce que la plaque d'extraction (16), en position de pressage, est en appui contre la plaque de base (1) par l'intermédiaire d'une butée (41) disposée sur la plaque de base et par l'intermédiaire de coulisseaux (33) mobiles latéralement, étant entendu que les coulisseaux (33) peuvent être déplacés latéralement, au moyen des butées (34) sur la plaque support de matrice (3), de telle façon que la course de la plaque d'extraction (16) est libérée en position d'extraction.

6. Presse suivant la revendication 5, caractérisée en ce que la butée (41) pour la plaque porte-poinçon (16), pouvant venir en appui en position de pressage en face de la plaque de base (1), est réalisée réglable et peut venir en appui sur la plaque de base (1).

7. Presse suivant l'une quelconque des revendications précédentes, caractérisée en ce que la plaque d'extraction (16) peut se déplacer de la position de chargement dans la position de pressage au moyen de tiges de coulissement (28, 29) couplées avec le mouvement du mouton supérieur.

8. Presse suivant la revendication 7, caractérisée en ce que les tiges de coulissement (28, 29) sont réalisées réglables et sont disposées sur la pièce de raccordement supérieure (5) du cadre d'outil.

9. Presse suivant la revendication 7 ou la revendication 8, caractérisée en ce que les tiges de coulissement (28, 29) appuient sur des butées (30) de la plaque d'extraction (16), qui appuient contre la plaque d'extraction (16) par l'intermédiaire d'un coussin de fluide de pression (31).

10. Presse suivant la revendication 9, caractérisée en ce que les cylindres (32) recevant les coussins de fluide de pression (31) présentent, dans la plaque d'extraction (16), une soupape d'échappement de la pression, pour protéger les pièces constitutives de la presse, dans le cas de la poursuite du mouvement du mouton supérieur après que la plaque d'extraction (16) ait atteint la position de pressage.

11. Presse suivant l'une quelconque des revendications précédentes, caractérisée en ce qu'un autre porte-poinçon (21) est disposé fixe sur la plaque de base (1).

12. Presse suivant l'une quelconque des revendications précédentes, caractérisée en ce que le piston d'éjection du porte-poinçon (7), disposé au centre, est muni d'un alésage (40) pour permettre le passage d'un autre poinçon.

13. Presse suivant l'une quelconque des revendications précédentes, caractérisée en ce que les plaques d'éjection (7, 12), dans la position de chargement, sont délimitées, par rapport à la plaque de base (1), par des bagues de butée réglables, respectivement (22) et (25).

14. Presse suivant l'une quelconque des revendications précédentes, caractérisée en ce que la plaque d'extraction (16) est limitée, en position de chargement, par des butées réglables.

15. Presse suivant l'une quelconque des revendications précédentes, caractérisée en ce que, pour la disposition de la plaque d'éjection (12) au-dessus de la plaque d'extraction (16), on utilise deux pièces d'écartement (39), et en ce que ces pièces d'écartement (39) et la plaque d'éjection (12), pour le cas où ils sont disposés en-dessous de la plaque porte-poinçon (16), reposent, en position de pressage, sur la plaque de base (1), respectivement sur des plaques (27) pouvant être rodées.
